# EUROPÄISCHE PATENTSCHRIFT

(11) **EP 0 691 295 B1**
(45) Veröffentlichungstag und Bekanntmachung des Hinweises auf die Patenterteilung: **14.01.1998**
(21) Anmeldenummer: 95108608.1
(22) Anmeldetag: 06.06.1995
(51) Int. Cl.: B65H 3/08, B21D 43/24, B23Q 7/10

(54) **Plattenbeschickungseinrichtung für Plattenaufteilsägen**
Plate feeding device for plate dividing saws
Dispositif d'alimentation des plaques pour scies à découper des plaques

(30) Priorität: 07.07.1994 DE 4423973
(43) Veröffentlichungstag der Anmeldung: 10.01.1996
(73) Patentinhaber: Holzma-Maschinenbau GmbH, D-75365 Calw-Holzbronn (DE)
(72) Erfinder: Jenker, Erwin, D-71083 Herrenberg-Oberjesingen (DE); Kempf, Martin, D-72202 Nagold (DE)
(74) Vertreter: Becker, Maria, Dipl.-Phys.

(56) Entgegenhaltungen:
- EP-A- 0 494 404
- DE-A- 744 047

## Beschreibung

Die Erfindung betrifft eine Plattenbeschickungseinrichtung für Plattenaufteilsägen in einer Ausbildung gemäß dem Oberbegriff von Anspruch 1.

Bei bekannten Plattenbeschickungseinrichtungen dieser Art bildet der Walzenbeschleuniger eine einem Maschinentisch einer Plattenaufteilsäge vorgeschaltete, stationäre Baueinheit. Dieser werden durch einen Einschubwagen einzelne, von einem Plattenstapel abgeschobene Platten zugeführt, die, sobald sie zwischen untere, antreibbare Beschleunigungswalzen und obere, absenkbare Druckwalzen des Walzenbeschleunigers gelangen, von dessen Walzen erfaßt und mit wesentlich erhöhter Transportgeschwindigkeit auf den Maschinentisch der Plattenaufteilsäge gefördert werden. Es ist dadurch möglich, den Einschubwagen relativ kurze Transportstrecken ausführen zu lassen und bereits wieder eine Platte des Plattenstapels am Walzenbeschleuniger bereitzustellen, sobald die zuvor angelieferte Platte diesen verlassen hat.

Auf dem Maschinentisch der Plattenaufteilsäge zur Ablage kommende Platten, beispielsweise Rohplatten sind danach einzeln oder als Plattenpaket kantenbündig auszurichten, was z. B. mit Hilfe eines zwischen Walzenbeschleuniger und Plattenaufteilsäge oberhalb des Maschinentisches horizontal verfahrbaren Übergabewagens bewerkstelligt werden kann, der anheb- und absenkbare Mitnahmeelemente aufweist. Diese sind mit Bezug auf die Walzen des Walzenbeschleunigers derart orientiert, daß sie hinter den auf dem Maschinentisch abgelegten Platten zwischen den Walzen absenkbar sind, um anschließend die auf dem Maschinentisch bereitgestellte Platte bzw. den Plattenstapel in Richtung auf die Plattenaufteilsäge zu verschieben und dabei an einen nach oben gesteuerten, sich parallel zur Schnittebene der Plattenaufteilsäge erstreckenden Anschlag anzulegen. Alternativ hierzu kann anstelle des Einschubwagens dieser Anschlag auch zum Plattenausrichten in Richtung auf eine hinter dem Walzenbeschleuniger vorgesehene Anschlagfläche gesteuert werden.

Walzenbeschleuniger und Einschubwagen bilden somit zwei voneinander unabhängig arbeitende und anzusteuernde Baueinheiten. Der Walzenbeschleuniger gestattet es hierbei nicht, den Übergabewagen dazu einzusetzen, im Zusammenwirken mit dem Einschubwagen Platten großen Gewichtes beispielsweise mittels saugenden Abhebeelementen vom Plattenstapel abzuheben und unter Umgehung des Walzenbeschleunigers auf dem Maschinentisch abzulegen (nicht druckschriftlich belegbarer, firmeninterner Stand der Technik der Anmelderin).

Der Erfindung liegt die Aufgabe zugrunde, eine Plattenbeschickungseinrichtung der im Oberbegriff des Anspruches 1 erläuterten Art anzugeben, deren Walzenbeschleuniger auch einen Einsatz des Übergabewagens im Zusammenwirken mit dem Einschubwagen für den Transport entsprechend schwerer Platten vom Plattenstapel auf den Maschinentisch ermöglicht.

Diese Aufgabe wird erfindungsgemäß durch die kennzeichnenden Merkmale des Anspruches 1 gelöst.

Der Übergabewagen bildet somit zugleich einen Bestandteil des Walzenbeschleunigers, indem er dessen wenigstens eine obere Druckwalze trägt und derart positionierbar ist, daß sowohl ein Weitertransport von Platten durch wenigstens eine Beschleunigungswalze und eine Druckwalze möglich, als auch gegebenenfalls ein Ausrichten von auf den Maschinentisch abgelegten Einzelplatten bzw. eines Plattenpakets durch Anlegen an einen Winkelanschlag möglich ist.

Eine Weiterbildung der Erfindung gemäß Anspruch 2 ermöglicht es, verfahrbare Träger und Übergabewagen unter Umgehung eines Plattentransportes durch Walzenbeschleunigung für den Transport schwerer oder mit empfindlicher Oberfläche versehener Platten vom Plattenstapel direkt auf den Maschinentisch einsetzen zu können. Ebenso lassen sich durch den verfahrbaren Träger allein dickere Einzelplatten oder Plattenpakete aus dünneren Einzelplatten vom Plattenstapel über die Beschleunigungswalzen hinweg auf den Maschinentisch schieben, wobei in diesem Falle der Übergabewagen in einer entsprechenden Positionierung oberhalb des Maschinentisches in Ruhestellung verbleiben kann.

Weiterbildungen der Erfindung gemäß den Ansprüchen 3 oder 4 bieten hierbei den Vorteil, beim Transport schwerer Einzelplatten bzw. Plattenpakete keinen großen Höhenversatz zwischen Plattenabschiebeebene und Plattenauflageebene des Maschinentisches zu haben.

Bei der erfindungsgemäßen Konstruktion wird somit der obere Teil des üblichen Walzenbeschleunigers durch den Übergabewagen gebildet, der für den Transport von Einzelplatten bzw. Plattenpaketen mit absenkbaren Mitnehmern und/oder Saugelementen ausgestattet sein kann.

Für den Transport einzelner schwerer Platten bzw. von Plattenpaketen sind sämtliche Wagen zum Zwecke ihres Antriebes vorteilhaft mit wenigstens einem endlosen, über Umlenkrollen geführten, angetriebenen Schlepporgan kuppelbar. Weitere vorteilhafte Ausgestaltungen der Erfindung sind Gegenstand von Unteransprüchen.

In der Zeichnung ist schematisch ein Ausführungsbeispiel der Erfindung dargestellt. Es zeigen:
- Figur 1: eine Seitenansicht der Plattenbeschickungseinrichtung und
- Figur 2: einen Längsschnitt durch eine Kupp lungsvorrichtung zur Antriebsverbindung von zu verfahrenden Einheiten der Plattenbeschickungseinrichtung.

Die Beschickungseinrichtung weist eine Aufnahme 10 für einen abzustapelnden, beispielsweise aus Rohplatten gebildeten Plattenstapel 12 auf. Diese kann beispielsweise durch einen Hubtisch gebildet sein. Vom Rohplattenstapel 12 sollen Einzelplatten 14 oder Plattenpakete auf einen Maschinentisch 16 einer nicht gezeigten Plattenaufteilsäge transportiert werden. Hierzu dient in bekannter Weise entweder ein horizontal verfahrbarer, nicht gezeigter Einschubwagen, der mit entsprechend anheb- und absenkbaren Plattenmitnahmeelementen ausgestattet ist oder, wie dargestellt, ein verfahrbarer, für den Plattentransport oberhalb des Rohplattenstapels 12 festzulegender Träger 18, der mit mehreren, den Plattenvorschub übernehmenden Mitnahmeeinheiten 20 bestückt ist, die unabhängig vom Träger 18 in der Weise arbeiten, daß durch diese bei stillgelegtem Träger 18 der Plattenabschub erfolgt.

Dem Träger 18 nachgeschaltet ist in bekannter Weise ein Walzenbeschleuniger 22, der die von den Plattenmitnahmeeinheiten 20 vom Rohplattenstapel 12 abgeschobenen Platten 14 erfaßt und mit erhöhter Transportgeschwindigkeit dem Maschinentisch 16 zuführt.

Der Walzenbeschleuniger 22 weist vorzugsweise eine Vielzahl von in axialem Abstand zueinander gelagerten, antreibbaren, unteren Beschleunigungswalzen 24 sowie diesen in der gleichen Anzahl zugeordnete und sich für den Plattentransport mit ihrer Achse im wesentlichen in der die Antriebswelle 26 der Beschleunigungswalzen 24 aufnehmenden Vertikalebene a-a befindende obere, absenkbare Druckwalzen 28 auf.

Außerdem ist zwischen dem Einschubwagen oder dem verfahrbaren Träger 18 und der nicht mehr dargestellten Plattenaufteilsäge noch ein Übergabewagen 30 vorgesehen, der, analog zum Träger 18, auf einem diesem zugeordneten Führungsgestell 32 oberhalb des Rohplattenstapels 12 und des Maschinentisches 16 verfahrbar und feststellbar ist. Hierbei können beide Wagen 18, 30 über eine gemeinsame Antriebsvorrichtung 34 einzeln oder gemeinsam, inbesondere programmgesteuert, verfahrbar sein.

Der Übergabewagen 30 bildet zugleich einen Teil des Walzenbeschleunigers 22, indem dessen oberen Druckwalzen 28 am Übergabewagen 30 jeweils mittels eines Zylinderaggregates 36 in geeigneter Weise anheb- und absenkbar geführt sind.

Außerdem trägt der Übergabewagen 30 noch anheb- und absenkbare Plattenmitnahmeelemente 38, die beispielsweise jeweils durch die Kolbenstange eines Zylinderaggregates 40 gebildet sein können. Diese sind zu den oberen Druckwalzen 28 seitlich derart versetzt angeordnet, daß sie in der Vertikalebene a-a zwischen den Beschleunigungswalzen 24 nach unten in ihre Plattenmitnahmestellung steuerbar sind. Außerdem sind die Zylinderaggregate 40, in Plattentransportrichtung gesehen, vorzugsweise hinter den oberen Druckwalzen 28 angeordnet.

Zylinderaggregate 40 sowie obere Druckwalzen 28 sind an einer gemeinsamen Quertraverse 42 des Übergabewagens 30 gehalten.

Die Beschleunigungswalzen 24 oder der Maschinentisch 16 sind vorzugsweise vertikal stufenlos verstellbar, was einfachheitshalber nicht gezeigt ist.

Die Antriebsvorrichtung 34 ist vorzugsweise durch zwei sich in Plattentransportrichtung erstreckende endlose, jeweils um Umlenkrollen 44 und 46 herum geführte, vorzugsweise aus Zahnriemen 48 bestehende Schlepporgane gebildet, die, auf gleicher Höhe, einander gegenüberliegend, vorgesehen sind. Alternativ könnten die Schlepporgane auch beispielsweise durch Ketten oder Seile gebildet sein.

Der Träger 18 oder, alternativ zu diesem, ein nicht dargestellter Einschubwagen, der Übergabewagen 30 und gegebenenfalls noch wenigstens ein weiterer, auf dem Führungsgestell 32 zwischen beiden Schlepporganen 48 geführter Wagen der Beschickungseinrichtung sind dabei mit dem gleichen Trum 50 der Zahnriemen 48 in geeigneter Weise und insbesondere programmgesteuert, beispielsweise durch Festklemmen eines Abschnittes ihres Trums 50 zwischen einer Klemmfläche 60 und einer durch einen linear beweglichen Betätigungskeil 62 verstellbaren Klemmbacke 64 der mitzuschleppenden Wagen 18, 30 kuppelbar. Betätigungskeil 62 und Klemmbacke 64 sind hierbei in einem gemeinsamen Führungsgehäuse 66 einer Kupplungsvorrichtung 68 geführt, das zugleich die Klemmfläche 60 aufweist.

Ist auf den Maschinentisch 16 eine vorbestimmte Anzahl von Platten, beispielsweise Hartfaserplatten bzw. ein Plattenpaket 52 transportiert bzw. auf ihn aufgeschichtet worden, und ist das abgelegte Plattenmaterial für den ersten Besäumschnitt kantenbündig auszurichten, wird der Übergabewagen 30 durch selbsttätiges Ankuppeln an die Riementrume 50 so weit in Richtung auf den in einer Abschiebestellung festgelegten Träger 18 verschoben, bis sich die Plattenmitnahmeelemente 38 hinter dem Plattenpaket 52 befinden. Danach werden die Zahnriemen 48 in die entgegengesetzte Richtung gesteuert, wobei dann das Plattenpaket 52 z. B. durch den Übergabewagen 30 in Richtung auf einen z. B. nach oben verschwenkbaren Plattenanschlag 54 verschoben wird. Anschließend wird letzterer in seine Freigabestellung gesteuert, so daß in der Folge das Plattenpaket 52 beispielsweise durch den Übergabewagen 30 im Zusammenwirken mit den Trumen 50 der Zahnriemen 48 zum Besäumen und Aufteilen schrittweise in Vorschubrichtung weiterverschoben werden kann. Es ist aber auch möglich, den Plattenanschlag 54 zum Plattenausrichten einzusetzen und diesen hierzu in Richtung auf eine hinter dem Walzenbeschleuniger 22 vorgesehene Anschlagfläche zu verschieben.

Der Übergabewagen 30 kann, wie bei der gezeigten Plattenmitnahmeeinheit 20 des verfahrbaren Trägers 18 gezeigt, zusätzlich oder auch ausschließlich mit an eine Unterdruckquelle anschließbaren, z. B. mittels eines Zylinderaggregats 56 anheb- und absenkbar angeordneten Saugköpfen 58 ausgestattet sein. Dadurch besteht die Möglichkeit, den Übergabewagen 30 ebenfalls bei angehobenen oberen Druckwalzen 28 über den Plattenstapel 12 zu steuern und von diesem im Zusammenwirken mit den Saugköpfen 58 des Trägers 18 insbesondere schwere Einzelplatten 14 abzuheben. Darauf sind beide verfahrbaren Einheiten 18, 30 mit den Trumen 50 der beiden Zahnriemen 48 zu kuppeln und über den Maschinentisch 16 zur Plattenablage zu fahren.

Aufgrund der erfindungsgemäßen Aufteilung des Walzenbeschleunigers 22 bildet dieser somit kein Transporthemmnis mehr für auf den Maschinentisch 16 aufzuschiebende Platten, indem dessen untere Beschleunigungswalzen 24 durch die Platte 14 überfahren werden können.

Je nach Wahl des Steuerprogramms lassen sich dabei durch die Zahnriemen 48 anzutreibende Wagen gemeinsam in gleichen Richtungen oder einzeln, gegebenenfalls um unterschiedliche Strecken, in entgegengesetzte Richtungen steuern.

Insbesondere für den Fall, daß die verfahrbaren Einheiten 18, 30 lediglich mit Saugköpfen 58 ausgestattet sein sollten, kann eine dritte verfahrbare Einheit beispielsweise einen üblichen, lediglich mit anheb- und absenkbaren Mitnehmern ausgestatteten Übergabewagen bilden, der den Plattenvorschub zur Plattenaufteilsäge übernimmt.

Die Konstruktion des Führungsgestells 32 kann auch lediglich eine horizontale Führungsschiene aufweisen, an deren Unterseite die Plattenmitnahmeeinheiten 20 an einem verfahrbar angeordneten Querträger bzw. wenigstens einem Einschubwagen vorgesehen sein könnten. In diesem Falle würde ein Schlepporgan für den Antrieb aller mitzuschleppenden Einheiten genügen.

## Patentansprüche

1. Beschickungseinrichtung für Plattenaufteilsägen, mit einem Walzenbeschleuniger (22) für den Weitertransport von von einem Plattenstapel (12) abgenommenen Platten (14) auf einen Maschinentisch (16) einer Plattenaufteilsäge, wobei der Walzenbeschleuniger (22) wenigstens eine untere, antreibbare Beschleunigungswalze (24) aufweist, welcher wenigstens eine obere, anhebbare Druckwalze (28) zugeordnet ist und mit einem durch eine Antriebsvorrichtung (34) antreibbaren, auf einem Führungsgestell (32) verfahrbaren und vertikal verstellbare Plattenmitnahmeelemente (38) aufweisenden Übergabewagen (30) für den Vorschub zum Aufteilen von auf dem Maschinentisch (16) abgelegten Einzelplatten (14) oder eines Plattenpaketes (52),
**dadurch gekennzeichnet, daß**
der Übergabewagen (30), einen Teil des Walzenbeschleunigers (22) bildend, die obere Druckwalze (28) trägt, in Plattentransportrichtung gesehen sowohl vor den Maschinentisch (16) als auch zumindest in eine Stellung steuerbar ist, in der sich Beschleunigungswalze (24) und obere Druckwalze (28) in einer annähernd gemeinsamen Vertikalebene a-a befinden.

2. Beschickungseinrichtung nach Anspruch 1, dadurch gekennzeichnet, daß der Übergabewagen (30), analog zu einem auf dem Führungsgestell (32) verfahrbaren Träger (18), wie beispielsweise Einschubwagen, vertikal bewegliche Plattenabhebeelemente trägt und relativ zum Träger (18) in eine Position steuerbar ist, in welcher durch die Plattenmitnahmeelemente (58) von Träger (18) und Übergabewagen (30) eine Platte (14) vom Plattenstapel (12) abhebbar und nach gemeinsamer Verstellung von Träger (18) und Übergabewagen (30) über den Maschinentisch (16) auf diesem ablegbar ist.

3. Beschickungseinrichtung nach Anspruch 1 oder 2, dadurch gekennzeichnet, daß die Beschleunigungswalze (24) vertikal verstellbar ist.

4. Beschickungseinrichtung nach Anspruch 1 oder 2, da durch gekennzeichnet, daß der sich an die Beschleunigungswalze (24) anschließende Maschinentisch (16) der Plattenaufteilsäge höhenverstellbar ist.

5. Beschickungseinrichtung nach einem der vorhergehenden Ansprüche, dadurch gekennzeichnet, daß die gestellfeste Antriebsvorrichtung (34) wenigstens ein endloses, um Umlenkrollen (44, 46) horizontal geführtes Schlepporgan (48) aufweist und daß zumindest der Übergabewagen (30) und der Träger (18) einzeln oder gemeinsam mit dem gleichen Trum (50) des Schlepporgans (48) kuppelbar sind.

6. Beschickungseinrichtung nach Anspruch 5, dadurch gekennzeichnet, daß die Wagen (18, 30) zwischen zwei Schlepporganen (48) geführt und endseitig mit jeweils einer Kupplungsvorrichtung (68) zur Antriebsverbindung mit einander entsprechenden Trumen (50) der Schlepporgane (48) ausgestattet sind und daß eine der Umlenkrollen (44 oder 46) beider Schlepporgane (48) drehfest auf einer gemeinsamen, gestellseitig gelagerten Antriebswelle angeordnet ist.

7. Beschickungseinrichtung nach Anspruch 5 oder 6, dadurch gekennzeichnet, daß das wenigstens eine Schlepporgan ein Zahnriemen (48) ist.

8. Beschickungseinrichtung nach einem der vorhergehenden Ansprüche, dadurch gekennzeichnet, daß die an den Wagen (18, 30) vorgesehenen Kupplungsvorrichtungen (68) ein ansteuerbares Klemmorgan (64) aufweisen, durch das das mit den Wagen zu kuppelnde Trum (50) des Antriebsorgans (48) entlang eines Trumabschnittes an einer dem Klemmorgan (64) gegenüberliegenden Klemmfläche (60) festklemmbar ist.

9. Beschickungseinrichtung nach Anspruch 8, dadurch gekennzeichnet, daß das Klemmorgan (64) mit einer an seiner vom anzukuppelnden Trum (50) abgekehrten Seite vorgesehenen Schrägfläche auf einem horizontal verschiebbaren Betätigungskeil (62) aufruht.

10. Beschickungseinrichtung nach Anspruch 9, dadurch gekennzeichnet, daß Klemmorgan (64) und Betätigungskeil (62) in einem gemeinsamen Führungsgehäuse (66) geführt sind, das zugleich die Klemmfläche (60) aufweist, wobei das anzukuppelnde Trum (50) zwischen Klemmfläche (60) und Klemmorgan (64) hindurchgeführt ist.

## Claims

1. Charging device for panel-dividing saws having a roll-type accelerator (22) for transporting panels (14), that have been picked off a panel stack (12), onto a machine table (16) of a panel-dividing saw, the roll-type accelerator (22) comprising at least one lower driven accelerator roll (24) associated to at least one upper liftable pressure roll (28), and having further a transfer carriage (30), which can be driven by drive means (34) and can be displaced along a guiding frame (32) and which is equipped with vertically adjustable panel-entraining elements (38), for feeding individual panels (14) or a panel package (52) that are present on the machine table (16) for being divided,
**characterized in that**
the transfer carriage (30), being part of the roll-type accelerator (22), carries the upper pressure roll (28) and can be controlled to move both into a position in front of the machine table (16) and at least into a position in which the accelerator roll (24) and the upper pressure roll (28) extend in a substantially common vertical plane a-a.

2. Charging device according to claim 1, characterized in that the transfer carriage (30), analogously to a carrier element (18) that can be displaced along a guiding frame (32), such as a charging carriage, carries vertically movable panel-lifting elements and can be controlled to move into a position, relative to the carrier (18), in which a panel (14) can be lifted off the panel stack (12) by means of the panel-entraining elements (58) of the carrier (18) and the transfer carriage (30), and can be deposited on the table (16) after joint displacement of the carrier (18) and the transfer carriage (30) to a position above the machine table.

3. Charging device according to claim 1 or claim 2, characterized in that the accelerator roll (24) is vertically adjustable.

4. Charging device according to claim 1 or claim 2, characterized in that the machine table (16) of the panel-dividing saw, that follows the accelerator roll (24), is adjustable in height.

5. Charging device according to one of the preceding claims, characterized in that the drive means (34), fixed to the frame, comprises at least one endless towing member (48), guided horizontally on guide pulleys (44, 46), and that at least the transfer carriage (30) and the carrier (18) can be coupled, individually or jointly, with the same strand (50) of the towing member (48).

6. Charging device according to claim 5, characterized in that the carriages (18, 30) are guided between two towing members (48), that their ends are provided respectively with coupling means (68) for establishing a driving connection with respective corresponding strands (50) of the towing members (48), and that one of the guide pulleys (44 or 46) of each of the towing members (48) is arranged to turn together with a common drive shaft, which latter is seated in the frame.

7. Charging device according to claim 5 or claim 6, characterized in that the at least one towing member is a toothed belt (48).

8. Charging device according to one of the preceding claims, characterized in that the coupling means (68) provided on the carriages (18, 30) comprise a clamping member (64) that can be controlled to clamp that strand (50) of the drive member (48), which is to be coupled with the carriage, against a clamping surface (60) along a section of the strand opposite the clamping member (64).

9. Charging device according to claim 8, characterized in that an inclined surface of the clamping element (64), provided on the side opposite the strand (50) to be coupled, rests on an actuating wedge that can be displaced horizontally.

10. Charging device according to claim 9, characterized in that the clamping member (64) and the actuating wedge (62) are guided in a common guide body (66) which at the same time comprises the clamping surface (60), the strand (50) to be coupled being guided through the space between the clamping surface (60) and the clamping member (64).

## Revendications

1. Appareil de chargement pour scies à panneaux, avec un accélérateur à cylindres (22) pour le transfert de panneaux (14), prélevés d'une pile de panneaux (12), sur un plateau machine (16) d'une scie à panneaux, l'accélérateur à cylindres (22) présentant au moins un cylindre inférieur accélérateur entraîné (24) coordonné à au moins un cylindre de pression (28) supérieur soulevable et avec un chariot de transfert (30) entraînable par un dispositif d'entraînement (34), et présentant des éléments d'entraînement de panneaux (38) déplaçables sur un bâti de guidage (32) et réglable à la verticale pour l'avance et la séparation de panneaux individuels (14) déposés sur le plateau machine (16) ou d'un paquet de panneaux (52),
**caractérisé en ce que**
le chariot de transfert (30), formant une partie de l'accélérateur de cylindres (22), porte le cylindre de pression supérieur (28), vu en direction de transport des panneaux, peut être déplacé aussi bien devant le plateau machine (16) qu'au moins dans une position dans laquelle le cylindre accélérateur (24) et le cylindre de pression supérieur (28) se trouve dans un plan a-a à peu près commun.

2. Appareil de chargement selon la revendication 1, caractérisé en ce que le chariot de transfert 30, de même qu'un support (18) déplaçable sur le bâti de guidage (32), tel que par exemple des chariots de chargement, porte des éléments mobiles verticaux d'enlévement et qu'il peut être réglé par rapport au support (18) dans une position dans laquelle un panneau (14) peut par le biais des éléments d'entraînement (58) du support (18) et du chariot de transfert (30) être prélevé de la pile de panneaux (12) et, après réglage simultané du support (18) et du chariot de transfert (30), déposé à travers le plateau machine (16) sur ce dernier.

3. Appareil de chargement selon la revendication 1 ou 2, caractérisé en ce que le cylindre accélérateur (24) est déplaçable verticalement.

4. Appareil de chargement selon la revendication 1 ou 2, caractérisé en ce que le plateau machine (16) en aval du cylindre accélérateur (24) de la scie à panneaux est réglable en hauteur.

5. Appareil de chargement selon l'une des revendications précédentes, caractérisé en ce que le dispositif d'entraînement (34) fixé à demeure présente au moins un élément de remorque (48) sans fin guidé horizontalement autour de poulies de renvoi (44, 46) et que au moins le chariot de transfert (30) et le support (18) peuvent être accouplés séparément où en commun avec le même brin (50) de l'élément de remorque.

6. Appareil de chargement selon la revendication 5, caractérisé en ce que les chariots (18, 30) sont guidés entre deux éléments de remorque (48) et qu'à leurs extrémités ils sont respectivement équipés d'un dispositif d'accouplement (68) pour la liaison d'entraînement avec des brins correspondants (50) des éléments de remorque (48) et qu'une des poulies de renvoie (44 ou 46) des deux éléments de remorque (48) est disposée de façon résistante à la torsion sur un arbre de transmission commun du côté bâti.

7. Appareil de chargement selon la revendication 5 ou 6, caractérisé en ce que au moins un élément de remorque est une courroie dentée (48).

8. Appareil de chargement selon l'une des revendications précédentes, caractérisé en ce que les dispositifs d'accouplement (68) prévus sur les chariots (18, 30) présentent un élément de serrage pilotable (64) par le biais duquel le brin (50) de l'élément de remorque (48) à accoupler aux chariots le long d'un segment de brin peut être serré sur une surface de serrage (60) opposée à l'élément de serrage (64).

9. Appareil de chargement selon la revendication 8, caractérisé en ce que l'élément de serrage (64) repose avec sa surface oblique prévue sur sa face opposée au brin (50) à accoupler sur une clavette d'actionnement (62) déplaçable horizontalement.

10. Appareil de chargement selon la revendication 9, caractérisé en ce que l'élément de serrage (64) et la clavette d'actionnement (62) sont guidés dans un boîtier de guidage commun (66) présentant simultanément la surface de serrage (60), le brin (50) à accoupler étant passé à travers la surface de serrage (60) et l'élément de serrage (64).
